# FASCICULE DE BREVET EUROPEEN

(11) **EP 1 149 539 B1**
(45) Date de publication et mention de la délivrance du brevet: **02.01.2004**
(21) Numéro de dépôt: 01400935.1
(22) Date de dépôt: 11.04.2001
(51) Int. Cl.: A41D 15/02

(54) **Vêtement transformable de pantalon en jupe**
Hose, die in einen Rock umgewandelt werden kann
Convertible clothing trousers/skirt

(30) Priorité: 26.04.2000 FR 0005297
(43) Date de publication de la demande: 31.10.2001
(73) Titulaire: Martin, Aurore, 92700 Colombes (FR)
(72) Inventeur: Martin, Aurore, 92700 Colombes (FR)

(56) Documents cités:
- GB-A- 189 620
- US-A- 2 613 363
- US-A- 3 859 667

## Description

La présente invention concerne un dispositif permettant à un pantalon de prendre l'apparence d'une jupe. Dans l'état actuel des choses, un pantalon n'a qu'une forme, qu'une apparence et qu'une utilité.

Ce dispositif permettrait au consommateur d'avoir deux vêtements en un, de changer l'apparence de celui-ci selon les situations (voir par exemple US-A-3 859 667).

Ce nouveau vêtement est un pantalon qui peut prendre l'apparence d'une jupe par un jeu de rotation de pans de matière souple, dont les axes se situent verticalement sur chacune des jambes du pantalon; l'un sur la face avant d'une jambe, l'autre sur la face arrière de l'autre jambe.

Le présent vêtement peut-être plus ou moins long, selon la longueur de matière utilisée. Il peut se présenter sous forme de short/mini-jupe, corsaire/jupe mi-longue, pantalon/jupe longue...

Il peut se porter quotidiennement, au travail, en soirée, selon la situation, on le porte en pantalon ou en jupe.

La pièce vestimentaire selon l'invention, se compose d'un pantalon plus ou moins long sur lequel sont cousus deux pans ou bandes de matière souple de longueur égale à celle des jambes du pantalon.

La transformation du pantalon en jupe ou vice versa, s'effectue à l'aide de deux pans ou bandes de matière souple, chacune fixée par l'un de ses bords au pantalon. Ces bandes ont sur leur bord opposé de celui qui est fixé au pantalon, un système de fixation amovibles (bandes auto-agrippantes de type Velcro®, fermetures à glissière, boutons...) qui leur permettra d'être rattaché sur la même jambe à la face opposée à laquelle l'autre bord est fixé en cas de pantalon, ou d'être rattaché sur la même face mais de l'autre jambe en cas de jupe.

La présente invention sera mieux comprise par la description détaillée qui va suivre en référence aux dessins suivants. Les figures 1 à 9 illustrant des modes de réalisation dans l'hypothèse d'un système de fixation par boutons et boutonnières.
- la figure 1 représente le pantalon qui servira de base au vêtement,
- la figure 2 représente les pans de tissu à fixer sur le pantalon de la figure 1,
- la figure 3 représente le pantalon selon l'invention avec les deux pans de tissu fixés à celui-ci, et mis à plat,
- la figure 4 représente le pantalon sur lequel sont fixés les pans de tissus, et mis en volume dans son utilisation en pantalon,
- la figure 5 représente le pantalon cette fois transformé en jupe, après rotation des deux pans de tissus,
- la figure 6 représente le pantalon un peu raccourci sur lequel sont fixés les pans de tissus, et mis en volume dans son utilisation en corsaire,
- la figure 7 représente le pantalon un peu raccourci, cette fois transformé en jupe mi-longue, après rotation des deux pans de tissus,
- la figure 8 représente le pantalon très raccourci sur lequel sont fixés les pans de tissus, et mis en volume dans son utilisation en short,
- la figure 9 représente le pantalon très raccourci, cette fois transformé en jupe courte, après rotation des deux pans de tissus,
- la figure 10a représente le pantalon vu en coupe transversale sur lequel sont fixés les pans de tissus, avec comme moyen de fixation amovible des boutons et boutonnières,
- la figure 10b représente le pantalon vu en coupe transversale, cette fois transformé en jupe, après rotation des deux pans de tissus, avec comme moyen de fixation amovible des boutons et boutonnières,
- la figure 11a représente le pantalon vu en coupe transversale sur lequel sont fixés les pans de tissus, avec comme moyen de fixation amovible des bandes auto-agrippantes situées dos à dos sur le bord libre des bandes de tissus,
- la figure 11b représente le pantalon vu en coupe transversale, cette fois transformé en jupe, après rotation des deux pans de tissus,avec comme moyen de fixation amovible des bandes auto-agrippantes situées dos à dos sur le bord libre des bandes de tissus,
- la figure 12a représente le pantalon vu en coupe transversale sur lequel sont fixés les pans de tissus, avec comme moyen de fixation amovible des fermetures à glissière à curseurs réversibles,
- la figure 12b représente le pantalon vu en coupe transversale, cette fois transformé en jupe, après rotation des deux pans de tissus, avec comme moyen de fixation amovible des fermetures à glissière à curseurs réversibles.

D'une manière générale et en référence aux dessins, l'invention vise un vêtement transformable de pantalon en jupe caractérisé en ce qu'il est constitué d'une part d'un vêtement de type pantalon, corsaire ou short (1) et d'autre part de bandes allongées (2) de matière souple, chacune reliées à l'aide de moyens d'attache (3) par l'un de leurs bords verticaux au pantalon, l'une (2a) sur une arêtes verticale de la face arrière d'une jambe (1a), et l'autre (2b) sur une arrête verticale de la face avant de l'autre jambe (1b) et pourvues chacune sur leur autre bord vertical de moyens de fixation amovibles (4₂) destinés à coopérer avec l'un ou l'autre des moyens complémentaires (4₁ₐ, 4_{1b}) disposés sur une arête verticale de la face opposée des jambes du pantalon, corsaire ou short (1).

Selon d'autre particularités :
- les moyens d'attache (3) sont du type à demeure tels que coutures, soudures, ou collage.
- en variante les moyens d'attache (3) sont du type amovible.
- les moyens de fixation amovibles (4) peuvent être constitués de boutonnières (4₂ₐ, 4_{2b}) sur les pans (2) et de boutons (4₁ₐ, 4_{1b}) sur les jambes du pantalon (1).
- ces moyens de fixation amovibles (4) peuvent être également constitués de fermetures à glissières (4₁, 4₂), et dans ce cas le curseur est sur la partie glissière (4₂ₐ, 4_{2b}) solidarisée du pan (2) et est réversible.
- selon une autre variante,les moyens de fixation amovibles (4) sont constitués de fixations à contact auto-agrippantes et en ce que les parties crochets sont sur le pantalon (1) et les parties velours sont doubles et situées dos à dos sur les bords libres des bandes (2).
- selon un mode de réalisation particulier, les bords inférieurs des bandes (2) correspondent à celui des jambes du pantalon, corsaire ou short (1), et en ce que le bord supérieur des bandes (2) sont à un niveau inférieur à celui de la taille, simulant ainsi dans cette zone la présence de poches en configuration pantalon, corsaire ou short (1).
- en outre, les moyens d'attache (3 et 4) peuvent s'étendre sur une partie seulement de la longueur inférieure des jambes du pantalon, corsaire ou short (1) et/ou des bandes (2), les bandes étant soit plus courtes soit plus longues par rapport aux bords inférieurs des jambes du pantalon, corsaire ou short (1).
- la largeur des bandes (2) est sensiblement égales à la demi circonférence de chaque jambe du pantalon, corsaire ou short ( 1) et évolue de façon correspondante à cette demi-circonférence sur la longueur de la jambe en étant par exemple dans le cas de jambes de pantalon à coupe droite.
- enfin, la partie inférieure des faces latérales extérieures des jambes du pantalon, corsaire ou short (1) peuvent être fendues pour faciliter la marche dans la configuration jupe du vêtement.

### * Légendes :

les repères suivants désignent respectivement :
- 1 -: pantalon, corsaire ou short
- 1a -: jambe droite du pantalon
- 1b -: jambe gauche du pantalon
- 2a -: pan fixé à la jambe droite du pantalon
- 2b -: pan fixé à la jambe gauche du pantalon
- 3a -: fixation permanente du pan droit à la jambe droite du pantalon
- 3b -: fixation permanente du pan gauche à la jambe gauche du pantalon
- 4₁ₐ -: partie de la fixation amovible cousue à la jambe droite du pantalon
- 4_{1b} -: partie de la fixation amovible cousue à la jambe gauche du pantalon
- 4₂ₐ -: partie de la fixation amovible cousue au pan droit du pantalon
- 4_{2b} -: partie de la fixation amovible cousue au pan gauche du pantalon

## Revendications

1. Vêtement transformable de pantalon en jupe **caractérisé en ce qu'**il est constitué d'une part d'un vêtement de type pantalon, corsaire ou short (1) et d'autre part de bandes allongées (2) de matière souple, chacune reliées à l'aide de moyens d'attache (3) par l'un de leurs bords verticaux au pantalon, l'une (2a) sur une arêtes verticale de la face arrière d'une jambe (1a), et l'autre (2b) sur une arête verticale de la face avant de l'autre jambe (1b) et pourvues chacune sur leur autre bord vertical de moyens de fixation amovibles (4₂) destinés à coopérer avec l'un ou l'autre des moyens complémentaires (4₁ₐ, 4_{1b}) disposés sur une arête verticale de la face opposée des jambes du pantalon, corsaire ou short (1).

2. Vêtement transformable selon la revendication 1, **caractérisé en ce que** les moyens d'attache (3) sont du type à demeure tels que coutures, soudures, ou collage.

3. Vêtement transformable selon la revendication 1, **caractérisé en ce que** les moyens d'attache (3) sont du type amovible.

4. Vêtement transformable selon la revendication 1, **caractérisé en ce que** les moyens de fixation amovibles (4) sont constitués de boutonnières (4₂ₐ, 4_{2b}) sur les pans (2) et de boutons (4₁ₐ, 4_{1b}) sur les jambes du pantalon (1).

5. Vêtement transformable selon la revendication 1, **caractérisé en ce que** les moyens de fixation amovibles (4) sont constitués de fermetures à glissières (4₁, 4₂), et **en ce que** le curseur est sur la partie glissière (4₂ₐ, 4_{2b}) solidarisée du pan (2) et est réversible.

6. Vêtement transformable selon la revendication 1, **caractérisé en ce que** les moyens de fixation amovibles (4) sont constitués de fixations à contact auto-agrippantes et **en ce que** les parties crochets sont sur le pantalon (1) et les parties velours sont doubles et situées dos à dos sur les bords libres des bandes (2).

7. Vêtement transformable selon l'une quelconque des revendications précédentes **caractérisé en ce que** les bords inférieurs des bandes (2) correspondent à celui des jambes du pantalon, corsaire ou short (1). et **en ce que** le bord supérieur des bandes (2) sont à un niveau inférieur à celui de la taille, simulant ainsi dans cette zone la présence de poches en configuration pantalon, corsaire ou short (1).

8. Vêtement transformable selon l'une quelconque des revendications précédentes **caractérisé en ce que** les moyens d'attache (3 et 4) s'étendent sur une partie seulement de la longueur inférieure des jambes du pantalon, corsaire ou short ( 1) et/ou des bandes (2), les bandes étant soit plus courtes soit plus longues par rapport aux bords inférieurs des jambes du pantalon, corsaire ou short (1).

9. Vêtement transformable selon l'une quelconque des revendications précédentes **caractérisé en ce que** la largeur des bandes (2) est sensiblement égales à la demi circonférence de chaque jambe du pantalon, corsaire ou short ( 1) et évolue de façon correspondante à cette demi-circonférence sur la longueur de la jambe en étant par exemple dans le cas de jambes de pantalon à coupe droite.

10. Vêtement transformable selon l'une quelconque des revendications précédentes, **caractérisé en ce que** la partie inférieure des faces latérales extérieures des jambes du pantalon, corsaire ou short (1) sont fendues.

## Patentansprüche

1. Ein Kleidungsstück, das von einer Hose in einen Rock umgewandelt werden kann und das sich dadurch auszeichnet, dass es zum einen aus einem Kleidungsstück der Art lange Hose, Caprihose oder Shorts (1) besteht und zum anderen aus länglichen Streifen (2) aus dehnbarem Stoff, die jeweils mit einem ihrer senkrechten Enden mit Hilfe von Befestigungen (3) mit der Hose verbunden sind, der eine Streifen (2a) an einer senkrechten Linie auf der Hinterseite des einen Hosenbeines (1a) und der andere (2b) an einer senkrechten Linie auf der Vorderseite des anderen Hosenbeines (1b). Beide Stoffstreifen sind an ihrem anderen senkrechten Ende mit lösbaren Befestigungsmitteln versehen (4₂), die zu beiden komplementären Befestigungsmitteln (4₁ₐ, 4_{1b}) passen sollen, die an einer senkrechten Linie auf der gegenüberliegenden Seite der Hosenbeine der langen Hose, der Caprihose oder der Shorts (1) angebracht sind.

2. Ein Kleidungsstück, das gemäß dem Anspruch 1 umgewandelt werden kann und sich dadurch auszeichnet, dass die Befestigungsmittel (3) dauerhaft sind, wie Annähen, Anschweißen oder Ankleben.

3. Ein Kleidungsstück, das gemäß dem Anspruch 1 umgewandelt werden kann und sich dadurch auszeichnet, dass die Befestigungsmittel (3) lösbar sind.

4. Ein Kleidungsstück, das gemäß dem Anspruch 1 umgewandelt werden kann und sich dadurch auszeichnet, dass die löslichen Befestigungsmittel (4) aus Knopflöchern (4₂ₐ, 4_{2b}) auf den Stoffstreifen (2) und aus Knöpfen (4₁ₐ, 4_{1b}) auf den Hosenbeinen (1) bestehen.

5. Ein Kleidungsstück, das gemäß dem Anspruch 1 umgewandelt werden kann und sich dadurch auszeichnet, dass die löslichen Befestigungsmittel (4) aus Reißverschlüssen (4₁, 4₂) bestehen, wobei sich der Schieber auf der Seite des Reißverschlusses (4₂ₐ, 4_{2b}) befindet, die auf dem Stoffstreifen (2) befestigt ist, und es sich um einen Wendeschieber handelt.

6. Ein Kleidungsstück, das gemäß dem Anspruch 1 umgewandelt werden kann und sich dadurch auszeichnet, dass die löslichen Befestigungsmittel (4) aus Klettverschlüssen bestehen, wobei sich die Seiten mit den Widerhaken auf der Hose (1) befinden und die samtigen Seiten doppelt vorhanden sind und Rücken an Rücken an den freien Enden der Stoffstreifen (2) angebracht sind.

7. Ein Kleidungsstück, das gemäß einem beliebigen der vorstehenden Ansprüche umgewandelt werden kann und sich dadurch auszeichnet, dass die unteren Enden der Stoffstreifen (2) denen der Hosenbeine der langen Hose, der Caprihose oder der Shorts (1) entsprechen und das obere Ende der Stoffstreifen (2) unterhalb der Taille liegt, wodurch in diesem Bereich das Vorhandensein von Taschen vorgetäuscht wird, wenn das Kleidungsstück als Hose, Caprihose oder Shorts (1) getragen wird.

8. Ein Kleidungsstück, das gemäß einem beliebigen der vorstehenden Ansprüche umgewandelt werden kann und sich dadurch auszeichnet, dass sich die Befestigungsmittel (3 und 4) nur auf einem Teil der Länge der Hosenbeine der langen Hose, der Caprihose oder der Shorts (1) und / oder der Stoffstreifen (2) befinden, wobei die Stoffstreifen kürzer oder länger als das untere Ende der Hosenbeine der langen Hose, der Caprihose oder der Shorts (1) sind.

9. Ein Kleidungsstück, das gemäß einem beliebigen der vorstehenden Ansprüche umgewandelt werden kann und sich dadurch auszeichnet, dass die Breite der Stoffstreifen (2) genau dem halben Kreisumfang jedes Hosenbeins der langen Hose, der Caprihose oder der Shorts (1) entspricht und sich entsprechend diesem halben Kreisumfang entlang des Hosenbeines verändert, wie zum Beispiel bei gerade geschnittenen Hosenbeinen.

10. Ein Kleidungsstück, das gemäß einem beliebigen der vorstehenden Ansprüche umgewandelt werden kann und sich dadurch auszeichnet, dass die unteren Teile der Außenseiten der Hosenbeine der langen Hose, der Caprihose oder der Shorts (1) geschlitzt sind.

## Claims

1. A transformable garment that can be transformed from a pair of pants into a skirt, said garment being **characterized in that** it is constituted firstly by a garment (1) of the long pants, breeches, or shorts type, and secondly by elongate strips (2) of flexible material, each of which is connected by fastening means (3) and via one of its vertical edges to the pants, one of the panels (2a) being fastened to a vertical crease of the rear face of one leg (1a), and the other panel (2b) being fastened to a vertical crease of the front face of the other leg (1b), each panel having its other vertical edge provided with releasable fastening means (4₂) serving to co-operate with either one of additional means (4₁ₐ, 4_{1b}) disposed on respective vertical creases of the opposite faces of the legs of the long pants, breeches, or shorts (1).

2. A transformable garment according to claim 1, **characterized in that** the fastening means (3) are of the permanent type such as stitching, sealing, or adhesive bonding.

3. A transformable garment according to claim 1, **characterized in that** the fastening means (3) are of the releasable type.

4. A transformable garment according to claim 1, **characterized in that** the releasable fastening means (4) are constituted by buttonholes (4₂ₐ, 4_{2b}) on the panels (2) and by buttons (4₁ₐ, 4_{1b}) on the legs of the pants (1).

5. A transformable garment according to claim 1, **characterized in that** the removable fastening means (4) are constituted by sliding clasp or "zip" fasteners (4₁, 4₂), and **in that** the clasp is on the slideway portion (4₂ₐ, 4_{2b}) secured to the panel (2), and is reversible.

6. A transformable garment according to claim 1, **characterized in that** the releasable fastening means (4) are constituted by self-fastening contacts and **in that** the snagging portions are on the pants (1) and the snaggable portions are duplicated, with a respective pair of such portions being situated back-to-back on the free edge of each of the strips (2).

7. A transformable garment according to any preceding claim, **characterized in that** the bottom edges of the strips (2) correspond to the bottom edges of the legs of the long pants, breeches, or shorts (1), and **in that** the top edges of the strips (2) are at a level lower than the level of the waist, thereby simulating in this zone the presence of pockets when the garment is in its configuration for being worn as long pants, breeches, or shorts (1).

8. A transformable garment according to any preceding claim, **characterized in that** the fastening means (3 and 4) extend over a portion only of the length of the legs of the long pants, breeches, or shorts (1) and/or of the length of the strips (2), the strips either stopping short of or extending beyond the bottom edges of the legs of the long pants, breeches, or shorts (1).

9. A transformable garment according to any preceding claim, **characterized in that** the width of each strip (2) is substantially equal to one half of the circumference of each leg of the long pants, breeches, or shorts (1), and it varies in a manner matching any variation in the half-circumference over the length of the leg, while, for example, remaining constant when the legs of the pants are straight.

10. A transformable garment according to any preceding claim, **characterized in that** the bottom portions of the outer side faces of the legs of the long pants, breeches, or shorts (1) are split.
